# EUROPÄISCHE PATENTANMELDUNG

(11) **EP 2 194 208 A1**
(43) Veröffentlichungstag der Anmeldung: **09.06.2010**
(21) Anmeldenummer: 08021019.8
(22) Anmeldetag: 04.12.2008
(51) Int. Cl.: E04F 13/08

(54) **Wandhalter für Fassadenplatten**

(71) Anmelder: MAGE AG, 1791 Courtaman (CH)
(72) Erfinder: Sponer, Wolfgang Dipl.-Ing., 1230 Wien (AT)
(74) Vertreter: Kohler Schmid Möbus

(57) **Zusammenfassung**

Vorgeschlagen wird Wandhalter 2 für ein Metallprofil 8 einer vorgehängten Fassadenverkleidung 1 mit einem wandseitigen Befestigungselement 6 aus Metall und einem metallprofilseitigen Befestigungselement 7 aus Metall, wobei das metallprofliseitige Befestigungselement 7 an das wandseitige Befestigungselement 6 in einem Verbindungsbereich mittels mindestens einem Verbindungselement 12, bevorzugt einer Schraube, befestigt ist und wobei zwischen sich gegenüberliegenden Oberflächenbereichen der Befestigungselemente 6,7 zumindest im Verbindungsbereich mindestens ein die Befestigungselemente 6,7 voneinander isolierendes Isolierelement 15 vorgesehen ist.

## Beschreibung

Die Erfindung betrifft einen Wandhalter für ein Metallprofil einer vorgehängten Fassadenverkleidung mit einem wandseitigen Befestigungselement aus Metall und einem metallprofilseitigen Befestigungselement aus Metall sowie eine Fassadenverkleidung mit einem derartigen Wandhalter und einem daran befestigten Metallprofil, wobei an das Metallprofil mindestens eine Fassadenplatte befestigt ist.

Derartige Fassadenverkleidungen werden als vorgehängte Fassadenverkleidungen bezeichnet und dienen zur Fassadenrenovierung oder zur Verkleidung von Fassadenisolierungen. Die Fassadenisolierung, z.B. Steinwolle, ist dabei zwischen der Wand, an der die Fassadenverkleidung vorgehängt ist, und den Fassadenplatten angeordnet, wobei die Wandhalter die Fassadenisolierung durchdringen.

Bei gattungsgemäßen Wandhaltern sind die beiden Befestigungselemente zusammen einstückig üblicherweise aus Aluminium gefertigt.
Ein derartiger Wandhalter bildet daher eine Kältebrücke zwischen der Außenhaut der Fassadenplatten und der Wand des Gebäudes, an das er mit dem wandseitigen Befestigungselement üblicherweise festgeschraubt ist, aus.

Der Erfindung liegt die Aufgabe zugrunde, einen Wandhalter für ein Metallprofil einer vorgehängten Fassadenverkleidung bereitzustellen, welcher die Nachteile des Standes der Technik vermeidet, wobei insbesondere das Ausbilden von Kältebrücken zumindest vermindert werden soll.

Diese Aufgabe wird durch die Gegenstände der Patentansprüche gelöst.
Die abhängigen Ansprüche stellen bevorzugte Ausführungsformen der Erfindung dar.

Der erfindungsgemäße Wandhalter für ein Metallprofil einer vorgehängten Fassadenverkleidung weist ein wandseitiges Befestigungselement aus Metall und ein metallprofilseitiges Befestigungselement aus Metall auf. Erfindungsgemäß ist das metallprofilseitige Befestigungselement an das wandseitige Befestigungselement in einem Verbindungsbereich mittels mindestens einem Verbindungselement, bevorzugt einer Schraube, befestigt. Dabei ist zwischen sich gegenüberliegenden Oberflächenbereichen der Befestigungselemente zumindest im Verbindungsbereich mindestens ein die Befestigungselemente voneinander isolierendes Isolierelement vorgesehen.

Durch das Isolierelement wird ein Wärmefluss zwischen einer Wand, an der der Wandhalter montiert ist, und einer Fassadenplatte, z.B. aus Eternit, Kunststoff oder Metall, behindert oder unterbrochen. Das Isolierelement bildet eine flächige Isolierschicht aus, die zwischen den Befestigungselementen liegt. Kältebrücken zwischen der Wand und der Fassadenplatte werden so vermieden bzw. minimiert.

Das Isolierelement ist vorteilhaft aus Hartgummi und/oder aus einem zähelastischen und/oder gummielastischen Kunststoff gefertigt, wodurch eine gute Wärmeisolierung gegeben ist. Zusätzlich werden von Hartgummi Erschütterungen der Fassadenplatten gedämpft und das Isolierelement ist bruchstabil. Wenn zumindest eines, bevorzugt beide, der Befestigungselemente aus Aluminium gefertigt ist, ist eine Gewichtsreduktion der Fassadenverkleidung gegenüber z.B. Stahl vorhanden. Alternativ können auch Faserverbundwerkstoffe als Isoliermaterial eingesetzt werden, wobei die Biegesteifigkeit der erfindungsgemäßen Wandhalter zusätzlich verbessert werden kann.

Bevorzugt weist ein erstes der Befestigungselemente im Verbindungsbereich eine von zwei gegenüberliegenden Oberflächen des ersten Befestigungselements ausgebildete Aufnahme auf. Dabei ist ein freies Ende des zweiten der Befestigungselemente in der Aufnahme positioniert und das mindestens eine Verbindungselement ist durch die zwei gegenüberliegenden Oberflächen und das dazwischenliegende freie Ende durchgeführt. Derart wird die Verwindungssteifigkeit der Verbindung zwischen den beiden Befestigungselementen erhöht.

Vorteilhaft ist dann jeweils eines der Isolierelemente zwischen jeweils einer die Aufnahme ausbildenden Oberflächen und der gegenüberliegenden Oberfläche des freien Endes vorgesehen, wodurch das freie Ende zu beiden Seiten, d.h. in Richtung beider die Ausnahme ausbildenden Oberflächen mit jeweils einem Isolierelement isoliert ist.

Wenn das metallprofilseitige Befestigungselement eine Metallprofilaufnahme zum Einstecken eines Kantenteils des Metallprofils aufweist, wird die Montage des Metallprofils am Befestigungselement erleichtert und eine exakte Positionierung des Metallprofils unterstützt.

Eine erfindungsgemäße Fassadenverkleidung weist mindestens ein Metallprofil und mindestens einen erfindungsgemäßen Wandhalter auf. Dabei ist der Wandhalter mit einem seinem metallprofilseitigen Befestigungselement abgewandten Endbereich seines wandseitigen Befestigungselements an einer Wand befestigt, bevorzugt festgeschraubt. Das Metallprofil ist an einem dem wandseitigen Befestigungselement abgewandten Endbereich des metallprofilseitigen Befestigungselements befestigt und an dem Metallprofil ist mindestens eine Fassadenplatte befestigt. Durch eine derart montierte Fassadenverkleidung werden mittels des erfindungsgemäßen Wandhalters Kältebrücken zwischen Wand und Fassadenplatte vermieden.

Die mindestens eine Fassadenplatte ist am Metallprofil bevorzugt festgeklebt und/oder festgeschraubt und/oder festgenietet, was die bei vorgehängten Fassaden übliche Befestigungsart von Fassadenplatten an den darunter liegenden Metallprofilen darstellt.

Die Erfindung wird nachfolgend anhand von Ausführungsbeispielen unter Bezugnahme auf die Zeichnungen näher erläutert.

Figur 1 zeigt einen Ausschnitt einer erfindungsgemäßen Fassadenverkleidung mit einem erfindungsgemäßen Wandhalter.

Figur 2 zeigt eine bevorzugte Ausführungsform eines erfindungsgemäßen Wandhalters.

Die Darstellungen der Zeichnungen zeigen den erfindungsgemäßen Gegenstand stark schematisiert und sind nicht maßstäblich zu verstehen. Die einzelnen Bestandteile des erfindungsgemäßen Gegenstandes sind so dargestellt, dass ihr Aufbau gut gezeigt werden kann.

In Figur 1 ist ein Ausschnitt einer erfindungsgemäßen Fassadenverkleidung 1 mit einem erfindungsgemäßen Wandhalter 2 als Schnittbild dargestellt, wobei die Schnittebene senkrecht auf die Wand 4 verläuft, an der der Wandhalter 2 mittels zweier Schrauben 5 festgeschraubt ist. Der Wandhalter 2 weist ein wandseitiges Befestigungselement 6 und ein metallprofilseitiges Befestigungselement 7 auf, an dem ein Metallprofil 8 befestigt ist.
Die Schrauben 5 zur Befestigung des Wandhalters 2 an der Wand 4 sind durch Bohrungen in einem als Basisplatte 9 ausgebildeten, dem metallprofilseitigen Befestigungselement 7 abgewandten Endbereich des wandseitigen Befestigungselements 6 durchgeführt.
Eine vollständige Verkleidung einer Wand 4 mit einer erfindungsgemäßen Fassadenverkleidung 1 umfasst eine Vielzahl von Wandhaltern 2, Metallprofilen 8 und Fassadenplatten 10, die entsprechend des dargestellten Ausschnittes angeordnet sind.

Das metallprofilseitige Befestigungselement 7 ist an das wandseitige Befestigungselement 6 in einem Verbindungsbereich mittels zweier als Schrauben ausgebildeter Verbindungselemente 12 befestigt, d.h. festgeschraubt. Diese Schrauben sind nebeneinander auf einer Linie senkrecht auf die Oberfläche der Wand 4 angeordnet. Zwischen den sich gegenüberliegenden Oberflächenbereichen der Befestigungselemente 6,7 ist im Verbindungsbereich ein die Befestigungselemente 6,7 voneinander isolierendes Isolierelement 15 vorgesehen, das z.B. aus Hartgummi besteht. Die zwei als Schrauben ausgebildeten Verbindungselemente 12 sind durch das den Verbindungsbereich ausbildende Material der Befestigungselemente 6,7 und das Isolierelement 15 durchgeführt. Das Isolierelement 15 kann dabei auch in die Löcher im das Verbindungsbereich ausbildenden Material durch die die Schrauben durchgeführt sind hineinreichen, so dass die Schrauben gegen die Wände der Löcher isoliert sind.

Das z.B. als Aluminiumprofil ausgebildete Metallprofil 8 der Fassadenverkleidung 1 ist an einem, dem wandseitigen Befestigungselement 6 abgewandten Endbereich des metallprofilseitigen Befestigungselements 7 befestigt. Dazu weist das metallprofilseitige Befestigungselement 7 eine Metallprofilaufnahme 20 zum Einstecken eines Kantenteils 21 des Metallprofils 8 auf. Mittels einer Schraube 24 die die Metallprofilaufnahme 21 ausbildenden Bereiche des metallprofilseitigen Befestigungselements 7 und das Kantenteil 21 durchdringendt, ist das Metallprofil 8 am metallprofilseitigen Befestigungselement 7 befestigt. Am Metallprofil 8 sind zwei Fassadenplatten 10 mittels Nieten 26 befestigt.

Figur 2 zeigt eine bevorzugte Ausführungsform eines erfindungsgemäßen Wandhalters 2. Das wandseitige Befestigungselement 6 ist im Verbindungsbereich als eine von zwei gegenüberliegenden Oberflächen des wandseitigen Befestigungselements 6 ausgebildete Aufnahme 30 ausgeformt. Ein freies Ende des metallprofilseitigen Befestigungselements 7 ist in der Aufnahme 30 positioniert. Die als Schrauben ausgebildeten Verbindungselemente 12 sind durch die zwei gegenüberliegenden Oberflächen und das dazwischenliegende freie Ende durchgeführt.
Es sind zwei Isolierelemente 15 vorgesehen, wobei jeweils eines der beiden Isolierelemente 15 zwischen jeweils einer die Aufnahme 30 ausbildenden Oberflächen und der gegenüberliegenden Oberfläche des freien Endes positioniert ist.

Vorgeschlagen wird Wandhalter 2 für ein Metallprofil 8 einer vorgehängten Fassadenverkleidung 1 mit einem wandseitigen Befestigungselement 6 aus Metall und einem metallprofilseitigen Befestigungselement 7 aus Metall, wobei das metallprofilseitige Befestigungselement 7 an das wandseitige Befestigungselement 6 in einem Verbindungsbereich mittels mindestens einem Verbindungselement 12, bevorzugt einer Schraube, befestigt ist und wobei zwischen sich gegenüberliegenden Oberflächenbereichen der Befestigungselemente 6,7 zumindest im Verbindungsbereich mindestens ein die Befestigungselemente 6,7 voneinander isolierendes Isolierelement 15 vorgesehen ist.

Die Erfindung beschränkt sich nicht auf die vorstehend angegebenen Ausführungsbeispiele. Vielmehr ist eine Anzahl von Varianten denkbar, welche auch bei grundsätzlich anders gearteter Ausführung von den Merkmalen der Erfindung Gebrauch machen.

## Patentansprüche

1. Wandhalter (2) für ein Metallprofil (8) einer vorgehängten Fassadenverkleidung (1) mit
einem wandseitigen Befestigungselement (6) aus Metall und
einem metallprofilseitigen Befestigungselement (7) aus Metall,
wobei
das metallprofilseitige Befestigungselement (7) an das wandseitige Befestigungselement (6) in einem Verbindungsbereich mittels mindestens einem Verbindungselement (12), bevorzugt einer Schraube, befestigt ist und
wobei zwischen sich gegenüberliegenden Oberflächenbereichen der Befestigungselemente (6,7) zumindest im Verbindungsbereich mindestens ein die Befestigungselemente (6,7) voneinander isolierendes Isolierelement (15) vorgesehen ist.

2. Wandhalter nach Anspruch 1,
**dadurch gekennzeichnet, dass**
das Isolierelement (15) aus Hartgummi und/oder Kunststoff und/oder einem Faserverbundwerkstoff gefertigt ist und/oder dass zumindest eines der Befestigungselemente (6,7) aus Aluminium gefertigt ist.

3. Wandhalter nach einem der Ansprüche 1 bis 2,
**dadurch gekennzeichnet, dass**
ein erstes der Befestigungselemente (6,7) im Verbindungsbereich eine von zwei gegenüberliegenden Oberflächen des ersten Befestigungselements (6) ausgebildete Aufnahme (30) aufweist,
wobei ein freies Ende des zweiten der Befestigungselemente (7) in der Aufnahme (30) positioniert ist und das mindestens eine Verbindungselement (12) durch die zwei gegenüberliegenden Oberflächen und das dazwischenliegende freie Ende durchgeführt ist.

4. Wandhalter nach Anspruch 3,
**dadurch gekennzeichnet, dass**
jeweils eines der Isolierelemente (15) zwischen jeweils einer die Aufnahme (30) ausbildenden Oberflächen und der gegenüberliegenden Oberfläche des freien Endes vorgesehen ist.

5. Wandhalter nach einem der Ansprüche 1 bis 4,
**dadurch gekennzeichnet, dass**
das metallprofilseitige Befestigungselement (7) eine Metallprofilaufnahme (20) zum Einstecken eines Kantenteils (21) des Metallprofils (8) aufweist.

6. Fassadenverkleidung (1) mit einem Metallprofil (8) und einem Wandhalter (2) nach einem der Ansprüche 1 bis 5,
**dadurch gekennzeichnet, dass**
der Wandhalter (2) mit einem seinem metallprofilseitigen Befestigungselement (7) abgewandten Endbereich seines wandseitigen Befestigungselements (6) an einer Wand (4) befestigt, bevorzugt festgeschraubt, ist und
dass das Metallprofil (8) an einem dem wandseitigen Befestigungselement (6) abgewandten Endbereich des metallprofilseitigen Befestigungselements (7) befestigt ist,
wobei an dem Metallprofil (8) mindestens eine Fassadenplatte (10) befestigt ist.

7. Fassadenverkleidung nach Anspruch 6,
**dadurch gekennzeichnet, dass**
die mindestens eine Fassadenplatte (10) am Metallprofil (8) festgeklebt und/oder festgeschraubt und/oder festgenietet ist.
